# EUROPÄISCHE PATENTSCHRIFT

(11) **EP 0 554 740 B1**
(45) Veröffentlichungstag und Bekanntmachung des Hinweises auf die Patenterteilung: **27.09.1995**
(21) Anmeldenummer: 93101048.2
(22) Anmeldetag: 24.01.1993
(51) Int. Cl.: F04B 19/12

(54) **Förderpumpe mit Siebeinrichtung**
Pump with filtering device
Pompe d'entraînement avec dispositif de criblage

(30) Priorität: 01.02.1992 DE 4202967
(43) Veröffentlichungstag der Anmeldung: 11.08.1993
(73) Patentinhaber: OMS KLÄRANLAGEN GmbH, 65185 Wiesbaden (DE)
(72) Erfinder: Adelhütte, Hugo, W-6229 Schlangenbad (DE)
(74) Vertreter: Weber, Dieter, Dr.

(56) Entgegenhaltungen:
- DE-A- 2 025 692
- DE-A- 3 006 057
- DE-A- 3 942 561
- FR-A- 1 580 002
- US-A- 3 938 434

## Beschreibung

Die vorliegende Erfindung betrifft eine Förderpumpe für Abwässer, insbesondere in Kläranlagen, mit einer Förderschnecke, welche in einem geneigten Förderrohr bzw. Fördertrog drehbar angeordnet ist, an dessen tiefer liegendem Ende sich eine Zulauföffnung und an dessen höher gelegenem Ende eine Ablauföffnung vorgesehen ist, wobei an dem höher gelegenen Abschnitt des Förderrohres bzw. -troges ein Sieb vorgesehen und derart angeordnet ist, daß zumindest ein Teil des höchgeförderten Abwassers über das Sieb abläuft.

Eine derartige Förderpumpe ist, mit einem Fördertrog, bereits aus der DE-A-2 025 692 bekannt. Eine weitere Schneckenpumpe ist beispielsweise aus der DE-A-3 006 057 bekannt. Derartige Schneckenförderpumpen werden wegen ihrer Robustheit und Unempfindlichkeit häufig in Kläranlagen eingesetzt, da die Abwässer häufig auf einem tiefer gelegenen Niveau die Kläranlage erreichen als es dem Stand in den Klärbecken entspricht. Auch zwischen verschiedenen Klärbecken oder -stufen ist gelegentlich ein Hochpumpen des Abwassers erforderlich. Die ankommenden Abwässer sind mit mehr oder weniger groben Verunreinigungen durchsetzt. Diese werden üblicherweise an einem sogenannten Rechen oder einem Sieb, welche der Förderpumpe vor- oder nachgeschaltet sind, abgefangen. Dies erfordert jedoch mit Nachteil eine entsprechende Laufstrecke für das Abwasser, die zur Reinigung des Rechens oder Siebes zugänglich sein muß.

Unabhängig von der konkreten Ausgestaltung der Siebeinrichtung, stellt sie in jedem Fall eine zusätzlich zu der Pumpe vorgesehene Einrichtung mit entsprechendem Platzbedarf dar, die im Falle aktiver Siebeinrichtungen auch Energie benötigen. Bei der aus der DE-A-2 025 692 bekannten Pumpe, welche aus einem geneigten Trog mit einem teilkreisförmigen Querschnitt und einer darin drehbar angeordneten Förderschraube besteht, ist der obere Bereich des Troges bereits als Sieb ausgebildet, durch welches die flüssigen Bestandteile nach unten abfließen, während die festen, in der Pumpe befindlichen Bestandteile durch die Förderschnecke höher gefördert werden. Bei der bekannten Pumpe werden die festen Bestandteile durch die Förderschnecke über den Rand des Siebes, welcher gleichzeitig den Rand des Troges bildet hinweggeschoben .

Gegenüber diesem Stand der Technik liegt der vorliegenden Erfindung die Aufgabe zugrunde, eine Fördereinrichtung zu schaffen, welche eine bessere Entwässerung der festen Bestandteile ermöglicht und bei welcher die festen Bestandteile ausgetragen werden können, ohne daß die Umgebung des Austragungsbereiches mit Wasser beaufschlagt wird.

Diese Aufgabe wird durch den Merkmale des Anspruchs 1 gelöst.

Dabei kann die Siebeinrichtung so zwischen der ohnehin vorhandenen Ablauföffnung und der Förderschnecke angeordnet werden, daß das Abwasser zwangsweise durch das Sieb hindurchtreten muß, und es ist eine separate Ablauföffnung bzw. sind mehrere separate Ablauföffnungen vorgesehen, wobei ein Teil des Wasserablaufes durch die Siebeinrichtung erfolgt und ein Teil des Abwassers aus anderen, nicht vom Sieb versperrten Ablauföffnungen austreten kann.

Damit wird die ohnehin vorhandene Förderpumpe dahingehend umfunktioniert, daß sie gleichzeitig als Siebeinrichtung arbeitet. Besonders bevorzugt ist dabei eine Ausführungsform der Erfindung, bei welcher im oberen Abschnitt des Förderrohres bzw. -troges ein Sieb zumindest einen Teil der unteren Fläche desselben bildet, die vom Sieb zurückgehaltenen und auf diesem sich ansammelnden Verunreinigungen von der Förderschnecke weiter in Richtung des Rohrendes transportiert werden, welche zweckmäßigerweise offen ist oder eine Auffangvorrichtung für das vom Sieb zurückgehaltene Material aufweist. Mit Vorteil erreicht man dabei, daß das Abwasser, während es durch die Förderschnecke im Trog hochbefördert wird, nach unten durch das Sieb abläuft, sobald es den Rohrabschnitt erreicht hat, in welchem die untere Fläche von dem Sieb gebildet wird, wobei die festen Bestandteile anschließend noch weiter entwässert werden.

Damit wird das Sieb automatisch durch die Fördereinrichtung gereinigt und freigehalten, so daß auch der zusätzliche Arbeitsgang der Reinigung des sonst üblichen Rechens entfällt. Es versteht sich, daß das durch das Sieb ablaufende Abwasser auf einem entsprechend höheren Niveau in das anschließende Klärbecken weitergeleitet wird.

Besonders bevorzugt ist eine Ausführungsform der Erfindung, bei welcher das Förderrohr in Fortsetzung des Siebabschnittes einen Preßabschnitt aufweist, der aus einem verjüngten bzw. sich verjüngenden Endabschnitt des Förderrohres besteht, in welchen sich die auf einen entsprechenden Querschnitt reduzierte Förderschnecke erstreckt.

Dabei hat es sich als zweckmäßig erwiesen, wenn die Förderschnecke im Preßabschnitt eine reduzierte Ganghöhe aufweist. Die reduzierte Ganghöhe bringt zwangsweise eine Verdichtung und damit ein Auspressen und Entwässern des vom Sieb zurückgehaltenen Materials mit sich. Auch im Preßabschnitt können gegebenenfalls noch Sieböffnungen an der Unterseite des Troges vorgesehen sein, damit das Wasser weitgehend aus dem vom Sieb zurückgehaltenen Material herausläuft.

Die reduzierte Ganghöhe ergibt sich bei gleicher Schneckensteigung schon durch den reduzierten Durchmesser des Preßabschnittes, sie kann jedoch zusätzlich durch eine geringere Steigung noch stärker reduziert werden.

Weitere Vorteile, Merkmale und Anwendungsmöglichkeiten der vorliegenden Erfindung werden deutlich anhand der folgenden Beschreibung bevorzugter Ausführungsformen und der dazugehörigen Figuren. Es zeigen:
- Figur 1: eine teilweise weggebrochene Seitenansicht einer ersten Ausführungsform der Erfindung und
- Figur 2: eine Seitenansicht einer zweiten Ausführungsform.

In Figur 1 wird Abwasser aus einem tief gelegenen Becken 10 in ein nur gestrichelt angedeutetes höher gelegenes Becken 11 gepumpt. Die Pumpeinrichtung besteht aus einer in einem Rohr 2 umlaufenden Förderschnecke 1, welche über die Welle 9 von einer Antriebsvorrichtung 5 angetrieben wird. Das Wasser läuft am tiefer gelegenen Abschnitt 3 des Rohres durch die stirnseitige Öffnung 2a in das Rohr 2 in den ersten unteren Schneckengang hinein und wird durch Drehung der Schnecke 1 im wesentlichen in der unteren Rohrhälfte allmählich nach oben gefördert. Ein höher gelegener Abschnitt 4 des Rohres 2 weist neben der stirnseitigen Öffnung 2b auch eine an der Unterseite dieses Abschnittes gelegene Aussparung 2c auf, an welcher das ansonsten geschlossene Rohr durch eine Siebwand 6 ersetzt ist. Das von der Schnecke über diesen Endabschnitt 4 des Rohres 2 beförderte Wasser fließt dann über die Öffnungen des Siebes nach unten in das darunter angeordnete Becken 11 ab. Das von der Siebplatte 6 zurückgehaltene Material wird durch die stirnseitige Öffnung 2b des Rohres 2 aus der Pumpe hinausbefördert und kann in einer separaten Einrichtung, z.B. einem Container 12, einem Förderband oder dergleichen, aufgefangen werden.

Die in Figur 2 dargestellte Vorrichtung stimmt mit der eben beschriebenen Vorrichtung weitgehend überein, wobei jedoch anstelle der stirnseitigen Austrittsöffnung 2b zunächst ein verjüngter Rohrabschnitt 7 vorgesehen ist, durch welchen sich auch die Förderschnecke 1 mit entsprechend reduziertem Durchmesser erstreckt. Dieser Abschnitt 7 dient als Preßeinrichtung für das vom Sieb 6 zurückgehaltene Material. Aufgrund des verringerten Rohrquerschnittes und der gleichzeitig verringerten Ganghöhe der Schnecke 1 in diesem Abschnitt 7 findet notwendigerweise eine Verdichtung des vom Sieb 6 zurückgehaltenen und weiterbeförderten Materials statt, wobei dieses zusätzlich ausgepreßt wird, so daß weiteres Wasser aus diesem Material ablaufen kann. Zu diesem Zweck können die Schneckenwände in diesem oberen Endabschnitt 7 perforiert sein oder aber das Rohr 2 wird in diesem Endabschnitt 7 an seiner Unterseite nochmals als Sieb ausgebildet bzw. mit einzelnen Bohrungen versehen.

Die erfindungsgemäße Förderpumpe vereint in platzsparender Weise Pumpen- und Siebeinrichtungen in einem Gerät, wobei zusätzlich Energie eingespart werden kann, wenn die erfindungsgemäße Förderpumpe sogenannte aktive Siebeinrichtungen ersetzt, bei welchen das Abwasser innerhalb eines Beckens durch ein Sieb gepumpt wird.

### Bezugszeichenliste

- 1: Förderschnecke
- 2: Rohr
- 2a: stirnseitige Öffnung
- 2b: stirnseitigen Öffnung, Austrittsöffnung
- 2c: Aussparung
- 3: Abschnitt
- 4: Abschnitt
- 5: Antriebsvorrichtung
- 6: Siebwand
- 7: Rohrabschnitt
- 9: Welle
- 10: tief gelegenes Becken
- 11: höher gelegenes Becken
- 12: Container

## Patentansprüche

1. Förderpumpe für Abwasser, insbesondere in Kläranlagen, mit einer Förderschnecke (1) welche in einem geneigten Förderrohr (2) bzw. einem Fördertrog drehbar angeordnet ist, an dessen tiefliegenden Ende eine Zulauföffnung (2a) und an dessen höher gelegenem Ende eine Ablauföffnung (2b) vorgesehen ist, wobei an dem höher gelegenen Abschnitt (4) des Förderrohres bzw.- troges (2) ein Sieb (6) vorgesehen und derart angeordnet ist, daß zumindest ein Teil des hochgeförderten Abwassers über das Sieb (6) abläuft, wobei im oberen Abschnitt des Förderrohres bzw. - troges (2) mindestens ein Teil der unteren Fläche des Förderrohres bzw. -troges (2) von einem Sieb (6) gebildet wird und wobei eine vom Sieb unabhängige, separate Ablauföffnung vorgesehen ist.

2. Förderpumpe nach Anspruch 1, dadurch gekennzeichnet, daß das Sieb (6) zwischen Förderschnecke (1) und Ablauföffnung (2b) angeordnet ist.

3. Förderpumpe nach einem der Ansprüche 1 oder 2, dadurch gekennzeichnet, daß in Fortsetzung des oberen Abschnittes (4) des Förderrohres (2) ein Preßabschnitt (7) vorgesehen ist, der aus einem verjüngten bzw. sich verjüngenden Endabschnitt des Förderrohres (2) besteht, in welchen sich die auf einen entsprechenden Querschnitt reduzierte Förderschnecke (1) erstreckt.

4. Förderpumpe nach Anspruch 3, dadurch gekennzeichnet, daß die Förderschnecke im Preßabschnitt (7) eine reduzierte Ganghöhe aufweist.

5. Förderpumpe nach Anspruch 3 oder 4, dadurch gekennzeichnet, daß der Preßabschnitt (7) eine stirnseitige Auslaßöffnung (8) aufweist.

## Claims

1. A conveyor pump for sewage, in particular in sewage-treatment plants, comprising a conveyor screw (1) which is arranged rotatably in an inclined conveyor tube (2) or a conveyor trough, at the downward end of which there is a feed opening (2a) and at the higher end of which there is a discharge opening (2b), wherein a sieve (6) is provided at the higher portion (4) of the conveyor tube or trough (2) and is arranged in such a way that at least a part of the upwardly conveyed sewage is discharged by way of the sieve (6), wherein in the upper portion of the conveyor tube or trough (2) at least a part of the bottom surface of the conveyor tube or trough (2) is formed by a sieve (6) and wherein there is provided a separate discharge opening which is independent of the sieve.

2. A conveyor pump according to claim 1 characterized in that the sieve (6) is arranged between the conveyor screw (1) and the discharge opening (2b).

3. a conveyor pump according to one of claims 1 and 2 characterized in that disposed as a continuation of the upper portion (4) of the conveyor tube (2) is a pressing portion (7) comprising a narrowed or narrowing and portion of the conveyor tube (2), into which extends the conveyor screw (1) which is reduced to a corresponding cross-section.

4. A conveyor pump according to claim 3 characterized in that the conveyor screw has a reduced flight height in the pressing portion (7).

5. A conveyor pump according to claim 3 or claim 4 characterized in that the pressing portion (7) has an end outlet opening (8).

## Revendications

1. Pompe de reprise pour eaux résidusires, en particulier dans des installations de traitement das eaux usées, comportant une vis transporteuse (1), qui est disposée en rotation dans un tube transporteur (2) ou dans un bac transportuer, à l'extrémité inférieure duquel on prévoit un orifice d'entrée (2a) et à l'extrémité supérieure duquel on prévoit un orifice de sortie (2b), un tamis (6), disposé de façon qu'au moins une partie des eaux résidusires transportées s'évacuent par le tamis (6), étant prévu au niveau du tronçon supérieur (4) du tube ou du bac transportuer (2), pompe dans laquelle, dans le tronçon supérieur du tube ou du bac transporteur (2), au moins une partie de la surface inférieure du tube ou du bac trasporteur (2) est formée d'un tamis (6), et dans laquelle on prévoit un orifice de sortie distinct, indépendant du tamis.

2. Pompe de reprise selon la revendication 1, caractérisés en ce que le tamis (6) est disposé entre la vis transporteuse (1) et l'orifice de sortie (2b).

3. Pompe de reprise selon l' une des revendications 1 ou 2, caractérisés en ce que, dans le prolongement du troncon supérieur (4) due tube transporteur (2), on prévoit un tronçon de compression (7), qui est constitué d'un tronçon terminal, rétréci ou allant se rétrécissant, du tube transporteur (2), dans lequel s'étend la vis transporteuse (1), réduite à une section transversale correspondante.

4. Pompe de reprise selon la revendication 3, caractérisés en ce que la vis transporteuse présente dans le tronçon de compression (7) un pas réduit.

5. Pompe de reprise selon la revendication 3 ou 4, caractérisés en ce que le troncon de compression (7) comporte une ouverture de décharge (8) côté frontal.
